# EUROPÄISCHE PATENTANMELDUNG

(11) **EP 4 643 964 A1**
(43) Veröffentlichungstag der Anmeldung: **05.11.2025**
(21) Anmeldenummer: 25169505.2
(22) Anmeldetag: 09.04.2025
(51) Int. Cl.: A63B 71/14

(54) **FUSSBALLTORWARTHANDSCHUH UND HERSTELLVERFAHREN**

(30) Priorität: 17.04.2024 DE 102024110745
(71) Anmelder: Hochmuth GmbH & Co. KG, 91757 Treuchtlingen (DE)
(72) Erfinder: Hochmuth, Peter, 91757 Treuchtlingen (DE)
(74) Vertreter: Meissner Bolte Nürnberg

(57) **Zusammenfassung**

Die Erfindung betrifft einen Fußballtorwarthandschuh mit einem Innenhandteil (14) und einem mit dem Innenhandteil verbundenen Außenhandteil (u.a. 38),
a) wobei das Innenhandteil (14) wenigstens eine Innenhand-Verbundschicht (4) aufweist mit einer Ballkontaktschicht (44) und mit einer mit der Ballkontaktschicht (44) verbundenen Dämpfungsschicht (42),
b) wobei die Ballkontaktschicht (44) zumindest überwiegend, insbesondere vollständig, aus einem Latexschaum auf Basis von Naturkautschuk gebildet ist,
c) wobei die Dämpfungsschicht (42) zumindest überwiegend, insbesondere vollständig, aus einem Latexschaum auf Basis von Naturkautschuk gebildet ist,
d) wobei der Latexschaum der Dämpfungsschicht (42) weichelastischer ausgebildet ist als der Latexschaum der Ballkontaktschicht.

## Beschreibung

Die Erfindung betrifft einen Fußballtorwarthandschuh und Verfahren zur Herstellung eines solchen Torwarthandschuhs.

Im Fußballsport tragen die Torwarte in der Regel Torwarthandschuhe, um die Fußbälle leichter abwehren und fangen zu können.

Die Torwarthandschuhe müssen dem Torwart einen guten Kompromiss aus Griffigkeit (*Grip*) und Dämpfung bieten. Dazu umfassen die Torwarthandschuhe an der Innenhand eine Verbundschicht aus einer Greif- oder Fangschicht auf, die mit dem Ball in Berührung kommt und eine hohe Griffigkeit zum Greifen oder Fangen des Balles aufweist, und einer darunter liegenden Dämpfungsschicht oder Trägerschicht, die für die gewünschte Dämpfung sorgt. Die Dämpfungsschicht ist in der Regel auf einer dünnen Textilschicht angeordnet, die auch auf der anderen Seite mit der Hand des Torwarts in Kontakt kommt. Auch zwischen der Dämpfungsschicht und der Greifschicht ist eine dünne Textilschicht angeordnet, um diese miteinander zu verbinden.

Für die Greifschicht (Fangschicht) wird als Material ein Naturgummi- oder Naturkautschukschaum verwendet, der aus geschäumter polymerisierter Latexemulsion aus Naturkautschuk hergestellt wird und auch kurz Latex oder Latexschaum genannt wird. Das Ballgefühl und die Griffigkeit sind mit diesem natürlichen Material weiterhin am Besten.

Für die Dämpfungsschicht wird als Material ein Polyurethanschaum (PU-Schaum) verwendet. Die Verbindung zwischen der PU-Schaum-Dämpfungsschicht und der Naturkautschuklatex-Fangschicht wird über die dazwischen liegende Textilschicht gewährleistet.

Eine gute Zusammenfassung zu Naturkautschuk findet sich auf https://de.wikipedia.org.wiki/Naturkautschuk, auf das in den folgenden Absätzen Bezug genommen wird.

Über 99 % des Naturkautschuks stammt heute als Hevea-Kautschuk (Kautschukbaum). Der Latex oder Milchsaft des Kautschukbaums ist eine kolloide Dispersion von typischerweise etwa einem Drittel Kautschuk in einer wässrigen Lösung. Hauptbestandteil des Kolloids ist ein Polymer aus Isopren-Einheiten, das cis-1,4-Polyisopren; andere Stoffe sind Proteine und Harze, die die Kolloide stabilisieren.

Das spezifische Gewicht des Kolloids liegt bei etwa 0,93-0,96, das des Serums bei 1,02. Um Kautschuk zu erhalten, wird der Latex typischerweise zur Gerinnung (Koagulation) gebracht. Der aus dem Latex gewonnene Hevea-Kautschuk enthält typischerweise etwa 2,8 % Eiweiß, 1,5-2,5 % 2,8 % Harz, 0,2 bis 0,6 % Wasser und etwa 0,38 % mineralische Bestandteile. Naturkautschuk ist ein Polymerisat aus dem Monomer Isopren (2-Methyl-1,3-butadien) und hat eine fast einheitliche Struktur mit cis-1,4-Verknüpfung. Es wird den Polyterpenen zugeordnet. Die mittlere molare Masse des Naturkautschuks liegt bei etwa 500.000 bis 2 Millionen g·mol-1. Naturkautschuk (wie auch synthetischer Kautschuk) kann vulkanisiert werden, d.h. einer weitmaschigen chemischen Vernetzung zum Erzielen elastischer Eigenschaften unterzogen werden, beispielsweise mit Schwefel oder mit Peroxiden, Metalloxiden oder auch durch thermische Vernetzung. Kautschuk kann zu Porengummi weiterverarbeitet werden, bei dem der elastische Schaumstoff Porenstrukturen von völlig geschlossen bis völlig geöffnet haben kann.

In dem Fachbuch von Adolf Franck, "Kunststoff-Kompendium: Herstellung, Aufbau, Verarbeitung, Anwendung, Umweltverhalten und Eigenschaften der Thermoplaste, Polymerlegierungen, Elastomere und Duroplaste" 5. Auflage 2000, Vogel Verlag ist auch Einiges zu Kautschuk erläutert und beschrieben, worauf im Folgenden Bezug genommen wird.

Die direkte Verarbeitung der bei der Polymerisation entstehenden Kautschuk-emulsion wie auch der natürlichen Kautschukemulsion (*Latex*) verläuft beispielsweise in folgenden Stufen:
1. Einrühren der fein gemahlenen Vulkanisationszusätze.
2. Formgebung und Koagulation der Emulsion:
   a) Tauchverfahren: Eintauchen einer 60 bis 80°C warmen Glas-, Porzellan- oder Leichtmetallform in Latex. Es koaguliert eine dünne Schicht an der Oberfläche der Form. Wärmesensibilisierung des *Latex.*
   b) Gießverfahren: Koagulation in poröser Hohlform.
   c) Schaumverfahren: Geschäumter Latex wird in der heißen Form koaguliert.
   d) Spinnverfahren: Latex wird in ein saures Fällbad gespritzt.
   e) Streichverfahren: Gewebe werden mit Latex imprägniert.
3. Anschließend erfolgt die Vulkanisation durch Dampf, kochendes Wasser oder Heißluft.

Kautschuklatex kann über den flüssigen oder zähflüssigen Zustand durch Begasung in Schäume umgewandelt werden, insbesondere durch die folgenden Methoden der Schaumerzeugung:
1. Schaumschlagen: Einschlagen von Luft (Schlagsahneverfahren) z.B. in UF-Vorkondensat
2. Hochdruckverfahren: Permanente Gase (Stickstoff oder CO₂) werden unter einem Druck von ca. 200 bar in der Schmelze von Thermoplasten gelöst. Das Aufschäumen erfolgt
   a) durch Entspannen der unter Druck stehenden Schmelze (Keimbildner, Porenregler: Aerosil^{®}),
   b) durch Wiedererwärmen einer solchen unter Druck abgekühlten Masse,
   c) durch Sättigen von PVC-Paste mit CO₂, Versprühen und *Schäumen* beim Erhitzen im Gelierkanal (Troviporverfahren).

Es ist nun eine Aufgabe der Erfindung, einen Fußballtorwarthandschuh anzugeben, bei dem eine gute Griffigkeit und eine gute Dämpfung beim Fangen eines Fußballes erreicht wird.

Diese Aufgabe wird durch einen Fußballtorwarthandschuh gemäß der Erfindung, insbesondere gemäß Patentanspruch 1, und ein Verfahren zu dessen Herstellung gemäß Patentanspruch 13 gelöst. Vorteilhafte Ausgestaltungen und Weiterbildungen der Erfindung ergeben sich jeweils aus den jeweiligen abhängigen Ansprüchen.

Der Fußballtorwarthandschuh weist in der Ausführungsform gemäß Patentanspruch 1 ein Innenhandteil und ein mit dem Innenhandteil verbundenes Außenhandteil auf. Das Innenhandteil umfasst wenigstens eine Innenhand-Verbundschicht mit einer Ballkontaktschicht) und mit einer mit der Ballkontaktschicht (unmittelbar oder mittelbar) verbundenen Dämpfungsschicht. Die Ballkontaktschicht ist zumindest überwiegend, insbesondere vollständig, aus einem Latexschaum auf Basis von Naturkautschuk gebildet. Auch die Dämpfungsschicht ist nun gemäß der Erfindung zumindest überwiegend, insbesondere vollständig, aus einem Latexschaum auf Basis von Naturkautschuk gebildet und der Latexschaum der Dämpfungsschicht ist weichelastischer ausgebildet als der Latexschaum der Ballkontaktschicht.

Bevorzugt weist der Latexschaum der Dämpfungsschicht eine geringere Shore-A-Härte auf als der Latexschaum der Ballkontaktschicht, wobei die Shore-A-Härte der Dämpfungsschicht vorzugsweise zwischen 1 und 10 gewählt ist, insbesondere zwischen 7 und 9, und/oder wobei die Shore-A-Härte der Ballkontaktschicht vorzugsweise zwischen 15 und 30 gewählt ist.

In einer vorteilhaften Ausführungsform weist der Latexschaum der Dämpfungsschicht eine geringere Dichte auf als der Latexschaum der Ballkontaktschicht. Die Dichte des Latexschaums der Dämpfungsschicht ist bevorzugt in einem Bereich von 150 bis 250 kg/m3 eingestellt und/oder die Dichte des Latexschaums der Ballkontaktschicht ist bevorzugt in einem Bereich von 300 bis 400 kg/m³ eingestellt.

In einer besonders vorteilhaften Ausführungsform weist der Latexschaum der Dämpfungsschicht im Mittel größere Poren auf als der Latexschaum der Ballkontaktschicht. Vorzugsweise ist die Porengröße im Latexschaum der Ballkontaktschicht unter 0,1 mm.

In einer besonderen Ausführungsform sind der Latexschaum der Dämpfungsschicht und der Latexschaum der Ballkontaktschicht aus dem gleichen Latexgrundstoff mit im Wesentlichen gleicher Zusammensetzung gebildet und bevorzugt unterschiedlich stark aufgeschäumt und/oder mit unterschiedlichen Vulkanisationstemperaturen vulkanisiert, um die unterschiedliche Elastizität einzustellen.

Vorzugsweise weist die Innenhand-Verbundschicht eine erste Textilschicht auf. Die erste Textilschicht ist an einer von der Ballkontaktschicht abgewandten Seite der Dämpfungsschicht angeordnet und mit der Dämpfungsschicht (fest) verbunden.

In einer Ausführungsform weist die Innenhand-Verbundschicht eine zweite Textilschicht auf Die zweite Textilschicht ist zwischen der Ballkontaktschicht und der Dämpfungsschicht angeordnet und verbindet die Ballkontaktschicht mit der Dämpfungsschicht und und/oder unterstützt deren Verbindung.

Die beiden Naturkautschuk-Latexschäume der Dämpfungsschicht und der Ballkontaktschicht können auch gemeinsam vulkanisiert oder vernetzt werden, beispielsweise durch thermische Vulkanisation und sogar direkt miteinander verbunden werden, so dass die zweite Textilschicht entfallen kann.

In einer vorteilhaften Ausführungsform sind die Latexschaumlagen von Ballkontaktschicht und Dämpfungsschicht unmittelbar miteinander verbunden, d.h. ohne eine dazwischenliegende Textilschicht.

Bevorzugt werden oder sind die Latexschäume von Ballkontaktschicht und die Dämpfungsschicht beim, vorzugsweise thermischen, Vulkanisieren miteinander verbunden.

In einer anderen Ausführungsform sind die Latexschäume von Ballkontaktschicht und Dämpfungsschicht durch Kleben miteinander verbunden.

Die Dicke der Dämpfungsschicht ist im Allgemeinen aus einem Bereich zwischen 2 mm und 5 mm gewählt, insbesondere zwischen 2,3 mm und 4 mm, vorzugsweise zwischen 3,0 mm und 3,2 mm. Die Dicke der Ballkontaktschicht ist im Allgemeinen aus einem Bereich zwischen 1,8 mm und 4 mm gewählt, insbesondere zwischen etwa 2,1 mm und 2,9 mm.

Die Innenhand-Verbundschicht weist in einer vorteilhaften Ausführungsform eine Trockendichte von etwa 1,8 bis 2,0 g/cm³ und eine Nassdichte von etwa 2,9 bis 3,1 g/cm³ auf. Die Nassdichte bei einem herkömmlichen Aufbau mit einer PU-Schaum-Kaschierung ist im Vergleich deutlich höher.

Gegenüber den Dämpfungsschichten aus Polyurethan (PU) Schaum bei bekannten Torwarthandschuhen weist die stärker aufgeschäumte oder großporigere Latex-Innenhand-Verbundschicht eine um ca. zehn Prozent größere Aufpralldämpfung auf. Weitere Vorteile sind die Nachhaltigkeit oder besserer Abbau des Materials und eine geringere Nässeaufnahme.

Außerdem können in der Innenhand-Verbundschicht leichter Prägungen vorgenommen werden. Ferner verbiegt sich das Material nicht so leicht, da die Ausdehnungskoeffizienten der beiden Latexschaumschichten relativ gleich sind.

Ein Verfahren zum Herstellen eines Torwarthandschuhs gemäß der Erfindung umfasst bevorzugt den Verfahrensschritt des unmittelbaren Aufbringens einer zweite Latexschaumlage für die Ballkontaktschicht auf eine Oberfläche einer ersten Latexschaumlage für die Dämpfungsschicht.

Die erste Latexschaumlage für die Dämpfungsschicht wird bevorzugt in Form eines viskosen oder flüssigen Latexschaumes auf die erste Textilschicht aufgebracht.

Die zweite Latexschaumlage für die Ballkontaktschicht wird bevorzugt in Form eines viskosen oder flüssigen Latexschaums auf die erste Latexschaumlage für die Dämpfungsschicht aufgebracht.

Vor dem Aufbringen des zweiten Latexschaumes oder der zweiten Latexschaumlage für die Ballkontaktschicht wird in einer Ausführungsform der erste Latexschaum für die Dämpfungsschicht koaguliert oder auch, vorzugsweise durch thermische Vulkanisation, anvulkanisiert oder ggf. auch voll vulkanisiert,

In einer besonders vorteilhaften Ausführungsform werden die beiden viskosen oder flüssigen Latexschäume, nämlich der erste Latexschaum für die Dämpfungsschicht und der aufgebrachte zweite Latexschaum für die Ballkontaktschicht gemeinsam oder in einem gemeinsamen Zeitintervall, vorzugsweise thermisch, vulkanisiert.

In einer anderen Ausführungsform wird eine bereits ausvulkanisierte und verfestigte oder formstabile zweite Latexschaumlage für die Ballkontaktschicht unmittelbar auf die Oberfläche der bereits ausvulkanisierten ersten Latexschaumlage für die Dämpfungsschicht durch Kleben oder mittels eines Klebers aufgebracht wird.

Die Fertigung der Verbundschicht erfolgt vorzugsweise in Bahnen, aus denen das Innenhandteil dann herausgeschnitten oder -gestanzt wird.

Die beanspruchbaren Merkmalskombinationen und Gegenstände gemäß der Erfindung sind nicht auf die gewählte Fassung und die gewählten Rückbeziehungen der Patentansprüche beschränkt. Vielmehr kann jedes Merkmal einer Anspruchskategorie, beispielsweise einem Verfahren, auch in einer anderen Anspruchskategorie, beispielsweise einer Vorrichtung, beansprucht werden. Ferner kann jedes Merkmal in den Patentansprüchen, auch unabhängig von deren Rückbeziehungen, in einer beliebigen Kombination mit einem oder mehreren anderen Merkmal(en) in den Patentansprüchen beansprucht werden. Außerdem kann jedes Merkmal, das in der Beschreibung oder Zeichnung oder in einer Ausführungsform beschrieben oder offenbart ist, für sich, unabhängig oder losgelöst von dem Zusammenhang, in dem es steht, allein oder in jeglicher Kombination mit einem oder mehreren anderen Merkmalen, das oder die in den Patentansprüchen oder in der Beschreibung oder Zeichnung oder Ausführungsformen beschrieben oder offenbart ist oder sind, beansprucht werden.

Eine bevorzugte Ausführungsform der Erfindung wird nachstehend unter Bezugnahme auf die beigefügten Zeichnungen näher erläutert. Es zeigen:
- FIG 1: eine perspektivische Ansicht auf einen Fußballtorwarthandschuh auf dessen Innenhand- oder Greifseite gemäß einer Ausführungsform der Erfindung,
- FIG 2: einen Schnitt durch die Innenhandverbundschicht des Fußballtorwarthandschuhs gemäß FIG 1 in dem mit II-II bezeichneten Schnitt.

Wie im Ausführungsbeispiel der FIG 1 gezeigt, umfasst ein Fußballtorwarthandschuh 50, im Folgenden auch kurz Torwarthandschuh genannt, typischerweise ein Innenhandteil 14, das über Seitenteile oder auch direkt mit einem Außenhandteil (in der Draufsicht der FIG 1 auf das Innenhandteil 14 weitgehend verdeckt) verbunden ist, wodurch ein Zwischen- oder Innenraum zur Aufnahme einer Hand des Torwarts (in FIG 1 einer rechten Hand) gebildet ist. Der Torwarthandschuh 50 hat insbesondere einzelne Fingerbereiche 6 zur Aufnahme jeweils eines Fingers der Torwarthand, nämlich einen Daumen-Bereich 24, einen Kleiner-Finger-Bereich 16, einen Ringfinger-Bereich 18, einen Mittelfinger-Bereich 20 und einen Zeigefinger-Bereich 22. Von dem Außenhandteil, das zum Schutz der Außenhand insbesondere des Handrückens vorgesehen ist, ist in FIG 1 nur ein Teilbereich außen am Daumen als Daumen-Außenbereich 38 zu sehen. Ein Handkanten-Bereich ist mit 34 bezeichnet. Im Bereich der Handwurzel oder des Handgelenks der Torwarthand ist ein Handgelenkbereich 28 vorgesehen mit einem Handgelenkfixierband 30.

Das Innenhandteil 14 überdeckt die Innenhand des Torwarts und ist zum Fangen oder Abwehren des Fußballes vorgesehen. Insbesondere umfasst das Innenhandteil 14 einen Handtellerbereich 26, der den Handteller der Torwarthand bedeckt, einen Daumen-Innenbereich 32, der die Innenseite des Daumens der Torwarthand bedeckt und zur Bildung des Daumen-Bereichs 25 mit dem Daumen-Außenbereich 38 verbunden ist, beispielsweise über eine überlappte Naht 33, sowie vier Finger-Innenbereiche 6, die über Zwischenteile (Zwickel, Schichtel) 24 mit entsprechenden Finger-Außenbereichen des Außenhandteils (in FIG 1 nicht sichtbar) verbunden sind. Als Finger-Innenbereiche 6 sind ein Kleiner-Finger-Innenbereich 16a des Kleiner-Finger-Bereichs 16, ein Ringfinger-Innenbereich 18a des Ringfinger-Bereichs 18, ein Mittelfinger-Innenbereich 20a des Mittelfinger-Bereichs 20 und ein Zeigefinger-Innenbereich 22a des Zeigefinger-Bereichs 22 vorgesehen.

Zum besseren Greifen und Fangen eines Fußballes, aber auch zur Abwehr eines anfliegenden Fußballes, durch einen Fußballtorwart umfasst das Innenhandteil 14 eine Innenhand-Verbundschicht 4 mit einer hohen Griffigkeit an einer Fangfläche oder Ballkontaktfläche und guten Dämpfungseigenschaften.

Ein bevorzugter Aufbau der Innenhand-Verbundschicht 4 ist in dem Ausführungsbeispiel gemäß FIG 2 im Schnitt zu sehen.

Die Innenhand-Verbundschicht 4 ist als Verbund aus einer ersten Textilschicht 41, einer anschließenden Dämpfungsschicht (oder: untere Schicht, Trägerschicht, Kaschierschicht) 42, einer zweiten Textilschicht 43 und schließlich einer (äußersten) Ballkontaktschicht (oder: obere Schicht, Greifschicht, Fangschicht) 44 aufgebaut. Die Ballkontaktschicht 44 weist an ihrer von der zweiten Textilschicht 43 oder der Dämpfungsschicht 42 abgewandten freien Oberfläche eine Ballkontaktfläche 44a zum Fangen oder Greifen des Fußballes auf. Die erste Textilschicht 41 bildet eine innerste, d.h. der Torwarthand benachbarte oder eine Handkontaktfläche für diese bildende Schicht.

Die Ballkontaktschicht 44 besteht zumindest überwiegend, vorzugsweise vollständig, aus einem geschäumten Naturkautschuklatexmaterial, also einem Latexschaum auf Basis von Naturkautschuk. Es können hier auch bereits an sich bekannte Latexschäume für die Ballkontaktschicht 44 bekannter Fußballtorwarthandschuhe verwendet werden, die sich durch eine hohe Griffigkeit auszeichnen.

Die Dämpfungsschicht 42 ist nun gemäß der Erfindung ebenfalls aus einem Latexschaum (oder: geschäumten Latexmaterial oder Naturkautschuk-Latexschaum gebildet.

Die Herstellung und Zusammensetzung der Latexschäume für die Ballkontaktschicht 44 und die Dämpfungsschicht 42 ist insbesondere gemäß dem eingangs wiedergegebenen Standes der Technik gewählt.

Die beiden Latexschäume der Ballkontaktschicht 44 und die Dämpfungsschicht 42 unterscheiden sich zumindest in der Elastizität und Dämpfung. Der Latexschaum der Dämpfungsschicht 42 ist weichelastischer als der Latexschaum der Ballkontaktschicht 44, weist insbesondere eine geringere Shore-A-Härte auf. Die Shore-A-Härte der Dämpfungsschicht 42 ist im Allgemeinen zwischen 1 und 10 gewählt, insbesondere zwischen 7 und 9, und die Shore-A-Härte der Ballkontaktschicht 44 ist im Allgemeinen zwischen 15 und 30 gewählt.

Die Einstellung der verschiedenen Elastizitäten der beiden Latexschäume für die Ballkontaktschicht 44 und die Dämpfungsschicht 42 erfolgt bevorzugt durch die Einstellung unterschiedlicher Porigkeit der Latexschäume oder unterschiedlicher Größen und/oder Verteilungen der Luftporen oder Gasporen und/oder durch die Einstellung unterschiedliche Dichten in den beiden Latexschäumen. Dadurch ist es in einer vorteilhaften Ausführungsform möglich, für beide Latexschäume den gleichen Latexgrundstoff mit gleicher Zusammensetzung zu verwenden und nur durch das Schäumverfahren, insbesondere mechanische Schäumverfahren, die unterschiedlichen Eigenschaften einzustellen. So weist der weichelastischere Latexschaum der Dämpfungsschicht 42 zweckmäßigerweise im Mittel größere Poren als der Latexschaum für die Ballkontaktschicht 44, ist also stärker aufgeschäumt. Bei der Ballkontaktschicht 44 liegt die Porengröße bevorzugt unter 0,1 mm. Die Dichte des Latexschaums der Dämpfungsschicht 42 liegt bevorzugt in einem Bereich von 150 bis 250 kg/m³ während die Dichte des Latexschaums der Ballkontaktschicht 42 bevorzugt in einem Bereich von 300 bis 400 kg/m³ liegt.

Die beiden Textilschichten 41 und 42 bestehen bevorzugt aus einem gestricktes oder gewirkten Textilmaterial, beispielsweise aus Baumwolle und/oder Polyester und ggf. weiteren, vorzugsweise elastischen, Zusatzmaterialen oder Zusatzfäden wie z.B. elastischen Materialien.

Die zweite Textilschicht 43 dient zur Verbindung der beiden Latexschaumschichten, also der Dämpfungsschicht 42 und der Ballkontaktschicht 44 an ihren einander zugewandten Oberflächen. Wenn die beiden Latexschaumschichten 44 und 43 direkt miteinander verbunden oder vulkanisiert werden, kann aber auch die dazwischen liegende zweite Textilschicht 44 in der Innenhand-Verbundschicht 4 entfallen.

Die Dicke der Dämpfungsschicht 42 ist mit d2 bezeichnet und ist im Allgemeinen aus einem Bereich zwischen 2 mm und 5 mm gewählt, insbesondere zwischen 2,3 mm und 4 mm, vorzugsweise zwischen 3,0 mm und 3,2 mm. Die Dicke der Ballkontaktschicht 44 liegt typischerweise in einem Bereich zwischen 1,8 mm und 4 mm, insbesondere zwischen etwa 2,1 mm und 2,9 mm.

Die Dicke d1 der ersten Textilschicht 41 und die Dicke d3 der zweiten Textilschicht 43 sind im Allgemeinen beide deutlich, beispielsweise um einen Faktor 5 bis 15, kleiner als die Dicke d2 der Dämpfungsschicht 42 und die Dicke d4 der Ballkontaktschicht 44.

Gegenüber den Dämpfungsschichten aus Polyurethan (PU) Schaum bei bekannten Torwarthandschuhen weist die stärker aufgeschäumte oder großporigere Latexschaumschicht eine um ca. zehn Prozent größere Aufpralldämpfung auf. Weitere Vorteile sind die Nachhaltigkeit oder besserer Abbau des Materials und eine geringere Nässeaufnahme. Ein gleiches Volumenelement aus den beiden Latexschaumschichten 42 und 44 und den zusätzlichen beiden Textilschichten 41 und 43 hat eine Trockendichte von typischerweise etwa 1,9 g/cm³ und eine Nassdichte von ca. 3 g/cm³ im Vergleich zu einem herkömmlichen Aufbau mit einer PU-Schaum-Kaschierung, bei der vor allem die Nassdichte deutlich höher ist.

Außerdem können in der Innenhand-Verbundschicht leichter Prägungen vorgenommen werden. Ferner verbiegt sich das Material nicht so leicht, da die Ausdehnungskoeffizienten der beiden Latexschaumschichten relativ gleich sind.

Die beiden Naturkautschuk-Latex-schäume für die Dämpfungsschicht 42 und die Ballkontaktschicht 44 können, insbesondere bei der Fertigung der entsprechenden Bahnen, auch gemeinsam vulkanisiert oder vernetzt werden, beispielsweise durch thermische Vulkanisation, und sogar direkt miteinander verbunden werden, so dass die zweite Textilschicht 43 entfallen kann.

In einer bevorzugten Ausführungsform mit miteinander ohne zwischenliegende Textilschicht 43 unmittelbar verbundenen Latexschaumschichten (42 und 44) wird die zweite Latexschaumlage für die Ballkontaktschicht 44 bevorzugt unmittelbar auf die Oberfläche der ersten Latexschaumlage für die Dämpfungsschicht 42 aufgebracht.

Hierbei kann nun die erste Latexschaumlage für die Dämpfungsschicht 42 schon durch, vorzugsweise thermisches, Vulkanisieren weitmaschig vernetzt sein und dann die zweite Latexschaumlage für die Ballkontaktschicht 44 in Form eines flüssigen Schaums auf die erste Latexschaumlage für die Dämpfungsschicht 42 aufgebracht werden und dann, vorzugsweise thermisch, vulkanisiert werden.

Oder die zweite Latexschaumlage für die Ballkontaktschicht 44 wird in einer Ausführungsform als flüssiger Schaum auf den ebenfalls noch nicht verfestigten oder ausvulkanisierten Latexschaum der ersten Latexschaumlage für die Dämpfungsschicht 42 aufgebracht, insbesondere aufgegossen und gestrichen, und die beiden noch viskos-flüssigen Latexschäume werden gemeinsam, vorzugsweise thermisch, vulkanisiert. Hierbei kann der Latexschaum der ersten Latexschaumlage für die Dämpfungsschicht 42 schon koaguliert oder auch anvulkanisiert sein.

Das Vulkanisieren kann in allen Ausführungsformen auf eine der eingangs beschriebener an sich bekannter Art und Weisen vorgenommen werden. Durch Einstellen der Vulkanisationstemperaturen kann, neben der Porengrößen, ebenfalls die Shorehärte des Latexschaummaterials beeinflusst werden.

Es kann auch eine bereits ausvulkanisierte zweite Latexschaumlage für die Ballkontaktschicht 44 unmittelbar auf die Oberfläche der bereits ausvulkanisierten ersten Latexschaumlage für die Dämpfungsschicht 42 durch Kleben aufgebracht werden.

Durch den Wegfall der (inneren) Textilschicht 44 können die unmittelbar miteinander verbundenen Latexlagen dem Torwart ein noch unmittelbareres Ballgefühl und Anpassung an die Bewegungsdynamik vermitteln.

In allen Ausführungsformen kann auch zusätzlich oder anstatt des Innenhandteils auch ein Außenhandteil des Torwarthandschuhs mit einer wie die Innenhand-Verbundschicht 4 (mit oder ohne Textilschicht 44) aufgebauten Latexbeschichtung versehen sein.

### Bezugszeichenliste

- 4: Innenhand-Verbundschicht
- 6: Finger-Innenbereich
- 8: Daumen-Bereich
- 14: Innenhandteil
- 16: Kleiner-Finger-Bereich
- 16a: Kleiner-Finger-Innenbereich
- 18: Ringfinger-Bereich,
- 18a: Ringfinger-Innenbereich
- 20: Mittelfinger-Bereich
- 20a: Mittelfinger-Innenbereich
- 22: Zeigefinger-Bereich
- 22a: Zeigefinger-Innenbereich
- 24: Zwischenteil
- 25: Daumen-Bereich
- 26: Handteller-Innenbereich
- 28: Handgelenkbereich
- 30: Handgelenkfixierband
- 33: Naht
- 32: Daumen-Innenbereich
- 34: Handkanten-Bereich
- 38: Daumen-Außenbereich
- 41: erste Textilschicht
- 42: Dämpfungsschicht
- 43: zweite Textilschicht
- 44: Ballkontaktschicht
- 44a: Ballkontaktfläche
- 50: Torwarthandschuh
- d1: Dicke (erste Textilschicht 41)
- d2: Dicke (Dämpfungsschicht 42)
- d3: Dicke (zweite Textilschicht 43)
- d4: Dicke (Ballkontaktschicht 44)

## Patentansprüche

1. Fußballtorwarthandschuh mit einem Innenhandteil (14) und einem mit dem Innenhandteil verbundenen Außenhandteil (u.a. 38),
a) wobei das Innenhandteil (14) wenigstens eine Innenhand-Verbundschicht (4) aufweist mit einer Ballkontaktschicht (44) und mit einer mit der Ballkontaktschicht (44) verbundenen Dämpfungsschicht (42),
b) wobei die Ballkontaktschicht (44) zumindest überwiegend, insbesondere vollständig, aus einem Latexschaum auf Basis von Naturkautschuk gebildet ist,
c) wobei die Dämpfungsschicht (42) zumindest überwiegend, insbesondere vollständig, aus einem Latexschaum auf Basis von Naturkautschuk gebildet ist,
d) wobei der Latexschaum der Dämpfungsschicht (42) weichelastischer ausgebildet ist als der Latexschaum der Ballkontaktschicht.

2. Fußballtorwarthandschuh nach Anspruch 1, bei dem der Latexschaum der Dämpfungsschicht (42) eine geringere Shore-A-Härte aufweist als der Latexschaum der Ballkontaktschicht (44), wobei die Shore-A-Härte der Dämpfungsschicht (42) ist im Allgemeinen zwischen 1 und 10 gewählt ist, vorzugsweise zwischen 7 und 9, und/oder wobei die Shore-A-Härte der Ballkontaktschicht (44) vorzugsweise zwischen 15 und 30 gewählt ist.

3. Fußballtorwarthandschuh nach Anspruch 1 oder Anspruch 2, bei dem der Latexschaum der Dämpfungsschicht (42) eine geringere Dichte aufweist als der Latexschaum der Ballkontaktschicht (44), wobei die Dichte des Latexschaums der Dämpfungsschicht (42) bevorzugt in einem Bereich von 150 bis 250 kg/m³ eingestellt ist und/oder wobei die Dichte des Latexschaums der Ballkontaktschicht (42) bevorzugt in einem Bereich von 300 bis 400 kg/m³ eingestellt ist.

4. Fußballtorwarthandschuh nach einem der Ansprüche 1 bis 3, bei dem der Latexschaum der Dämpfungsschicht (42) im Mittel größere Poren aufweist als der Latexschaum der Ballkontaktschicht (44), wobei die Porengröße im Latexschaum der Ballkontaktschicht (44) bevorzugt unter 0,1 mm liegt.

5. Fußballtorwarthandschuh nach einem der vorhergehenden Ansprüche, bei dem der Latexschaum der Dämpfungsschicht (42) und der Latexschaum der Ballkontaktschicht (44) aus dem gleichen Latexgrundstoff mit im Wesentlichen gleicher Zusammensetzung gebildet sind und bevorzugt unterschiedlich stark aufgeschäumt und/oder mit unterschiedlichen Vulkanisationstemperaturen vulkanisiert sind.

6. Fußballtorwarthandschuh nach einem der vorhergehenden Ansprüche, bei dem die Innenhand-Verbundschicht (4) eine erste Textilschicht (41) aufweist, wobei die erste Textilschicht (41) an einer von der Ballkontaktschicht (44) abgewandten Seite der Dämpfungsschicht (42) angeordnet ist und mit der Dämpfungsschicht (42) verbunden ist.

7. Fußballtorwarthandschuh nach einem der vorhergehenden Ansprüche, bei dem die Innenhand-Verbundschicht (4) eine zweite Textilschicht (43) aufweist, die zwischen der Ballkontaktschicht (44) und der Dämpfungsschicht (42) angeordnet ist und sowohl mit der Ballkontaktschicht (44) als auch mit der Dämpfungsschicht (42) jeweils verbunden ist oder zu deren Verbindung beiträgt.

8. Fußballtorwarthandschuh nach einem der Ansprüche 1 bis 6, bei dem die Ballkontaktschicht (44) und die Dämpfungsschicht (42) der Innenhand-Verbundschicht (4) unmittelbar miteinander verbunden sind, insbesondere ohne eine dazwischenliegende Textilschicht.

9. Fußballtorwarthandschuh nach Anspruch 8, bei dem die Latexschäume von Ballkontaktschicht (44) und die Dämpfungsschicht (42) beim, vorzugsweise thermischen, Vulkanisieren miteinander verbunden sind.

10. Fußballtorwarthandschuh nach Anspruch 8, bei dem die Latexschäume von Ballkontaktschicht (44) und Dämpfungsschicht (42) durch Kleben miteinander verbunden sind.

11. Fußballtorwarthandschuh nach einem der vorhergehenden Ansprüche, bei dem die Dämpfungsschicht (42) eine Dicke (d2) aufweist, die im Allgemeinen aus einem Bereich zwischen 2 mm und 5 mm gewählt ist, insbesondere zwischen 2,3 mm und 4 mm, vorzugsweise zwischen 3,0 mm und 3,2 mm, und die Ballkontaktschicht (44) eine Dicke (d4) aufweist, die im Allgemeinen in einem Bereich zwischen 1,8 mm und 4 mm gewählt ist, insbesondere zwischen etwa 2,1 mm und 2,9 mm.

12. Fußballtorwarthandschuh nach einem der vorhergehenden Ansprüche, bei dem die Innenhand-Verbundschicht (4) eine Trockendichte von etwa 1,8 bis 2,0 g/cm³ und eine Nassdichte von etwa 2,9 bis 3,1 g/cm³ aufweist.

13. Verfahren zum Herstellen eines Fußballtorwarthandschuh nach einem der vorhergehenden Ansprüche, bei dem auf eine Oberfläche einer ersten Latexschaumlage für die Dämpfungsschicht (42) unmittelbar eine zweite Latexschaumlage für die Ballkontaktschicht (44) aufgebracht wird.

14. Verfahren nach Anspruch 13 mit wenigstens einem der folgenden Verfahrensmerkmale:
a) die erste Latexschaumlage für die Dämpfungsschicht (42) wird in Form eines viskosen oder flüssigen Latexschaumes auf eine erste Textilschicht (41) aufgebracht,
b) die zweite Latexschaumlage für die Ballkontaktschicht (44) wird in Form eines viskosen oder flüssigen Latexschaums auf die erste Latexschaumlage für die Dämpfungsschicht (42) aufgebracht,
c) vor dem Aufbringen des zweiten Latexschaumes oder der zweiten Latexschaumlage für die Ballkontaktschicht (44) wird der erste Latexschaum für die Dämpfungsschicht (42) koaguliert oder auch, vorzugsweise durch thermische Vulkanisation, anvulkanisiert oder voll vulkanisiert,
d) der erste Latexschaum für die Dämpfungsschicht (42) und der aufgebrachte zweite Latexschaum für die Ballkontaktschicht (44) werden gemeinsam oder in einem gemeinsamen Zeitintervall, vorzugsweise thermisch, vulkanisiert.

15. Verfahren nach Anspruch 13, bei dem eine bereits ausvulkanisierte zweite Latexschaumlage für die Ballkontaktschicht 44 unmittelbar auf die Oberfläche der bereits ausvulkanisierten ersten Latexschaumlage für die Dämpfungsschicht (42) durch Kleben oder mittels eines Klebers aufgebracht wird.
